# EUROPÄISCHE PATENTSCHRIFT

(11) **EP 0 799 127 B1**
(45) Veröffentlichungstag und Bekanntmachung des Hinweises auf die Patenterteilung: **12.08.1998**
(21) Anmeldenummer: 95942083.7
(22) Anmeldetag: 08.12.1995
(51) Int. Cl.: B31F 1/20, B31D 5/04

(54) **VERFAHREN ZUR HERSTELLUNG VON PAPIERLAMPENSCHIRMEN**
METHOD OF MANUFACTURING PAPER LAMP SHADES
PROCEDE DE FABRICATION D'ABAT-JOUR EN PAPIER

(30) Priorität: 23.12.1994 DE 4446473
(43) Veröffentlichungstag der Anmeldung: 08.10.1997
(73) Patentinhaber: MAURER, Ingo, D-80801 München (DE)
(72) Erfinder: MOMBACH, Dagmar, D-80689 München (DE)
(74) Vertreter: Schoppe, Fritz, Dipl.-Ing.
(86) Internationale Anmeldenummer: EP9504847
(87) Internationale Veröffentlichungsnummer: WO9620078

(56) Entgegenhaltungen:
- WO-A-85/03454
- DE-A- 2 647 542
- DE-B- 1 209 279
- FR-A- 394 885
- FR-A- 1 307 907
- US-A- 1 958 459
- US-A- 3 076 228
- 'POLE-WRAPPING CLOTH POLE-WRAPPED AND COMPRESSES' 1.Januar 1983 , PAGE(S) 123 - 138 in der Anmeldung erwähnt

## Beschreibung

Die vorliegende Erfindung bezieht sich auf ein Verfahren zur Herstellung von Papierlampenschirmen.

Insbesondere betrifft die vorliegende Erfindung ein Verfahren, bei dem das Papier, aus dem die Lampenschirme gebildet werden, derart gefaltet wird, daß es eine räumliche Struktur annimmt.

Verschiedene Verfahren zum Falten von Materialien sind im Stand der Technik bekannt.

Die EP 0 144 526 A1 offenbart ein Verfahren zur Preßbehandlung von Geweben. Bei diesem Verfahren wird eine Vorrichtung mit zwei sich drehenden Walzen verwendet, die sich entgegengesetzt mit unterschiedlichen Geschwindigkeiten drehen und voneinander beabstandet sind. Das zu behandelnde Gewebe bewegt sich entlang der beiden Walzen, wobei es durch eine Begrenzungseinrichtung, die zwischen den beiden Walzen angeordnet ist, geführt ist. Aufgrund der unterschiedlichen Drehgeschwindigkeiten der beiden Walzen wird eine Faltenbildung des Gewebes herbeigeführt, was zu einer gleichmäßigen "Zick-Zack"-förmigen Faltung des Gewebes führt.

Die EP 0 529 766 A1 offenbart ein Verfahren zum Plissieren von Kleidungsstücken. Bei diesem Verfahren wird das Kleidungsstück gefaltet, zusammengerollt, verdreht und dann in eine Haltevorrichtung eingespannt. Diese Haltevorrichtung wird dann in eine Vorrichtung zur Wärmebehandlung eingeführt und das Kleidungsstück wird mit einem gesättigten Strom gleichzeitig Wärme-behandelt und plissiert.

In der Fachveröffentlichung "Shibori-The Inventive Art of Japanese Shaped Resist Dying", Kodansha Int., 1983, Seiten 123 - 138, ist ein Verfahren zum Erzeugen von gefärbten Mustern auf einem Stoff offenbart. Bei diesem Verfahren wird der Stoff um einen Stab gewickelt, ein Faden um den Stoff gelegt, der Stoff auf der Stange zusammengeschoben und abschließend in diesem zusammengeschobenen Zustand gefärbt. Durch dieses Verfahren bildet sich auf dem Stoff, der nach dem Färben wieder auseinandergezogen wird, ein Muster, das von der Faltung des Stoffes vor dem Aufbringen auf die Stange, der Wicklungsdichte des Fadens und der Richtung der Windung abhängt.

Zur Herstellung von Lampenschirmen aus Papier ist es notwendig, daß das Papier eine räumliche Struktur annimmt, so daß die daraus gebildeten Lampenschirme diese Struktur nach Abschluß des Verfahrens beibehalten. Dies bedeutet, daß sich die Form der Papierlampenschirme nach deren Herstellung nicht mehr ändert.

Die oben beschriebenen Verfahren beschäftigen sich ausschließlich mit der Faltung bzw. Plissierung von Stoffen, wobei es offensichtlich ist, daß durch diese Verfahren keine räumliche Struktur der Stoffe geschaffen wird, wie sie beispielsweise bei Lampenschirmen, die nicht auf ein Tragegitter aufgespannt werden, sondern lediglich durch eine Stützkonstruktion getragen werden, unerläßlich ist.

Aus der US-A-1 958 459 ist ein Verfahren zum Herstellen von gefalteten Lampenschirmpapier bekannt, bei dem Pràgerollen verwendet werden.

Der Erfindung liegt ebenfalls die Aufgabe zugrunde, ein Papier derart zu falten, daß sich eine räumliche Struktur bildet, die es ermöglicht, das gefaltete Papier als Lampenschirm zu verwenden.

Diese Aufgabe wird durch ein Verfahren zur Herstellung von Papierlampenschirmen gemäß dem Anspruch 1 gelöst.

Die vorliegende Erfindung schafft ein Verfahren zur Herstellung von Papierlampenschirmen, das folgenden Schritte aufweist:
a) Umwickeln zumindest eines Teils einer Mantelfläche eines Zylinders mit dem Papier;
b) Umwickeln des auf der Mantelfläche aufgebrachten Papiers mit einem Faden;
c) Zusammenschieben des mit dem Faden umwickelten Papiers in eine Richtung entlang des Zylinders, wodurch das Papier gefaltet wird; und
d) Entfernen des zusammengeschobenen Papiers von dem Zylinder.

Gemäß einer vorteilhaften Weiterbildung der vorliegenden Erfindung umfaßt daß Verfahren zur Herstellung von Papierlampenschirmen, folgende Schritte:
a) Walken des Papiers;
b) zumindest einmaliges Umwickeln zumindest eines Teils einer Mantelfläche eines Zylinders mit dem Papier;
c) Umwickeln des auf der Mantelfläche aufgebrachten Papiers mit einem Faden;
d) zumindest einmaliges Zusammenschieben und/oder Verdrehen des mit dem Faden umwickelten Papiers in eine Richtung entlang des Zylinders, wodurch das Papier gefaltet wird;
e) Wässern des gefalteten Papiers, und Behandeln des Papiers mit Fixativen;
f) Trocknen des Papiers auf dem Zylinder;
g) Entfernen des Fadens von dem Zylinder;
h) Entfernen des zusammengeschobenen Papiers von dem Zylinder; und
i) Öffnen der überlagerten Papierschichten.

Bevorzugte Weiterbildungen der vorliegenden Erfindung sind in den Unteransprüchen definiert.

Im Folgenden wird das bevorzugte Ausführungsbeispiel der vorliegenden Erfindung anhand der beiliegenden Zeichnungen näher erläutert. Es zeigen:
- Fig. 1: eine Darstellung der erfindungsgemäßen Verfahrensschritte;
- Fig. 2: eine schematische Darstellung des Verlaufs des Faltmusters, das durch die Verwendung des erfindungsgemäßen Verfahrens erreicht wird; und
- Fig. 3: einen Papierlampenschirm, der gemäß dem erfindungsgemäßen Verfahren hergestellt wurde.

Das erfindungsgemäße Verfahren zur Herstellung von Papierlampenschirmen wird nun anhand eines Beispiels beschrieben. Die verschiedenen Verfahrensschritte sind in Fig. 1 dargestellt.

Figuren 1a und 1b zeigen den ersten Verfahrensschritt, bei dem ein Papier 100, aus dem der Papierlampenschirm hergestellt wird, um einen Teil oder um die gesamte Mantelfläche 102 eines Zylinders 104 gewickelt wird. Es ist offensichtlich, daß das Papier 100 hierbei auch mehrmals um den Zylinder 102 gewickelt werden kann, sofern dies erwünscht ist, wodurch eine Überlagerung des Papiers bewirkt wird.

Nachdem das Papier 100 auf den Zylinder 104 aufgebracht ist, wird im zweiten Verfahrensschritt, der in Fig. 1c gezeigt ist, ein Faden 106 um das Papier 100 gewickelt. Das Umwickeln des Papiers 100 mit dem Faden 106 kann zum Beispiel durch eine Drehung des Zylinders 104 durchgeführt werden, wie es in Fig. 1c durch den Pfeil angedeutet ist. Diese Drehung kann entweder durch einen elektrischen Motor oder von Hand erfolgen.

Beim dritten Verfahrensschritt, der in Fig. 1d gezeigt ist, wird das mit dem Faden 106 umwickelte Papier 100 in eine Richtung entlang des Zylinders 104 zusammengeschoben, wie es in Fig. 1d durch den Pfeil gezeigt ist. Wenn es erwünscht ist, kann beim Zusammenschieben zusätzlich ein Verdrehen des Papiers 100 erfolgen. Durch dieses Zusammenschieben des Papiers wird dieses gefaltet, so daß es eine räumliche Struktur annimmt.

Abhängig von der erwünschten räumlichen Struktur, wird der dritte Verfahrensschritt einmal oder mehrmals wiederholt.

Beim letzten Verfahrensschritt, der in Fig. 1 nicht gezeigt ist, wird das zusammengeschobene Papier 100 von dem Zylinder 104 entfernt.

Weist der im letzten Schritt von dem Zylinder 104 abgenommene Papierlampenschirm noch nicht die endgültige Form auf, so wird ein weiterer Verfahrensschritt hinzugefügt (nicht gezeigt), bei dem das zusammengeschobene, gefaltete Papier nach der Entfernung von dem Zylinder 104 auseinandergezogen bzw. geglättet wird, so daß der erwünschte Papierlampenschirm entsteht.

Zusätzlich zu den in Fig. 1 dargestellten Verfahrensschritten kann das erfindungsgemäße Verfahren gemäß einem weiteren Ausführungsbeispiel weitere Schritte umfassen.

Vor dem ersten Verfahrensschritt wird das Papier 100 gewalkt.

Abhängig von der erwünschten Form des herzustellenden Lampenschirms kann das Papier nach dem Walken zusätzlich noch gefaltet werden.

Nach dem dritten Verfahrenschritt werden die folgenden Schritte durchgeführt:

Das gefaltete Papier 100 wird auf dem Zylinder 104 getrocknet. Dies kann abhängig von der erwünschten Steifigkeit des sich ergebenden Lampenschirms durch Zuführung von Wärme erfolgen.

Um die Steifigkeit des Lampenschirms weiter zu verbessern, kann vor dem Trocknen des Papiers dieses gewässert und mit Fixativen behandelt werden. Bekannte Fixative schließen z.B. Wasserdampf oder Wasserglas ein.

Nach dem Trocknen wird der Faden 106 entfernt, so daß sich das gefaltete Papier 100 von dem Zylinder 104 entfernen läßt.

Abhängig von der erwünschten Form des Lampenschirms kann vor dem Beginn der Herstellung des Lampenschirms eine Vorbehandlung der verwendeten Papiere erfolgen. Diese Vorbehandlung schießt beispielsweise das Verleimen mehrerer Bögen Papier, das Aufleimen von Papiertaschen und das Einschneiden und/oder Stanzen der Papiere ein.

Ebenso kann während der Herstellung des Lampenschirms eine Behandlung erfolgen, während der der Lampenschirm zum Beispiel eingefärbt oder vergoldet wird.

Es ist offensichtlich, daß alle oben beschriebenen Verfahrensschritte zur Herstellung eines Lampenschirms oder einzelne Verfahrensschritte, insbesondere der zweite und dritte Verfahrensschritt, auch mehrmals durchgeführt werden können, um so eine erwünschte Form und Struktur des Lampenschirms herbeizuführen.

Insbesondere kann bei der Wiederholung der ersten bis vierten Verfahrensschritte die erneute Umwicklung des Papiers um den Zylinder derart erfolgen, daß die neue Ausrichtung des Papiers gegenüber der ursprünglichen Ausrichtung verdreht ist.

Im Folgenden wird der in Fig. 2 dargestellte besondere Verlauf des Faltmusters beschrieben. Wie in Fig. 2 dargestellt ist, weist das Faltmuster, das durch das erfindungsgemäße Verfahren erzeugt wird, verschiedene Abschnitte auf. Im Gegensatz zu bekannten Faltverfahren, bei denen sich jeweils gleiche Faltabschnitte aneinanderreihen, die lediglich in entgegengesetzte Richtungen ausgerichtet sind, erzeugt das erfindungsgemäße Verfahren ein Faltmuster, bei dem sich ein spitzer Abschnitt 200 und ein bogenförmiger Abschnitt 202 abwechselnd aneinanderreihen. Diese Abschnitte 200 und 202 können unterschiedliche Höhen und Radien aufweisen.

Die spitzen Abschnitte 200 entstehen beim Zusammenschieben auf der der Mantelfläche 102 zugewandten Seite des Papiers an den Abschnitten des Papiers, an denen dieses mit dem Faden 106 in Kontakt ist.

Die bogenförmigen Abschnitte 202 entstehen beim Zusammenschieben des Papiers 100 auf der der Mantelfläche 102 abgewandten Seite des Papiers beim Zusammenschieben des Papiers 100.

Der jeweilige Verlauf des Faltmusters, genauer gesagt die Abstände der Spitzenabschnitte 200 voneinander, hängt von der Wickeldichte des Fadens 106 ab. Diese Wickeldichte ist variabel, so daß auf einem einzelnen Papier unterschiedliche Abstände zwischen den Spitzenabschnitten 202 des Faltmusters entstehen können.

Abhängig von der Größe des herzustellenden Lampenschirms werden verschiedene Zylinder 104 mit unterschiedlichen Durchmessern verwendet, wobei die verwendeten Zylinder 104 beispielsweise aus Kunststoff oder Metall hergestellt sind.

Zur Anwendung des erfindungsgemäßen Verfahrens ist es nicht erforderlich, daß das Papier 100 in einer bestimmten Form oder Dicke vorliegt. Dies bedeutet, daß das verwendete Papier 100 vor dem Aufbringen auf den Zylinder 104 auf eine vorbestimmte Form zugeschnitten sein kann und/oder in einer vorbestimmten Form gefaltet sein kann. Die Form des Zuschnitts und /oder der Faltung hängt von der erwünschten Form des Lampenschirms ab. Es ist offensichtlich, daß diese Maßnahmen die Herstellung von Papierlampenschirmen mit komplexeren Formen ermöglichen.

In Fig. 3 ist ein Beleuchtungskörper 300 mit einem nach dem erfindungsgemäßen Herstellungsverfahren hergestellten Lampenschirm 310 gezeigt.

Der Beleuchtungskörper 300 umfaßt einen Lampenschirm 310 und ein Tragegestell 320, welches zwei im wesentlichen V-Tragarme 321, 322 umfaßt, die sich ausgehend von einem Fußteil 325 in einem spitzen Winkel auseinanderlaufend nach oben erstrecken. Nahe ihrer freien Enden weisen die beiden Tragarme 321, 322 Kalteelemente 323, 324 auf, welche Eckbereiche des Papierlampenschirmes 310 ergreifen, um diesen aufzuspannen.

Die sphärische Gestalt des Papierlampenschirmes 310 aufgrund des erfindungsgemäßen Herstellungsverfahrens ist durch eine Faltung des Papiers entlang zweier sich gegenüberliegender Außenkanten des späteren Schirmes bewirkt.

Für den Fachmann ist es jedoch offensichtlich, daß sowohl die Gestalt des noch ungefalteten Papiers wie auch die Dichte der erzeugten Falten, die durch den Wicklungsverlauf definiert ist, vom Designer des Lampenschirmes in weiten Grenzen modifizierbar sind.

## Patentansprüche

1. Verfahren zur Herstellung von Papierlampenschirmen, gekennzeichnet durch folgende Schritte:
a) Umwickeln zumindest eines Teils einer Mantelfläche (102) eines zylindrischen Körpers (104) mit dem Papier (100);
b) Umwickeln des auf der Mantelfläche (102) aufgebrachten Papiers (100) mit einem Faden (106);
c) Zusammenschieben des mit dem Faden (106) umwickelten Papiers (100) in einer Richtung entlang des zylindrischen Körpers (104), wodurch das Papier (100) gefaltet wird; und
d) Entfernen des zusammengeschobenen Papiers (100) von dem zylindrischen Körper (104).

2. Verfahren nach Anspruch 1, dadurch gekennzeichnet,
daß vor dem Verfahrensschritt a) ein Schritt des Walkens des Papiers (100) durchgeführt wird;
daß der Verfahrensschritt a) ein mehrfaches Umwickeln und ein Überlagern des Papiers (100) auf dem zylindrischen Körper (104) einschließt;
daß der Verfahrensschritt c) einen Schritt des Verdrehens beim Zusammenschieben des Papiers (100) auf dem zylindrischen Körper (104) einschließt;
daß die Verfahrensschritte b) und c) mehrmals durchgeführt werden;
daß nach dem Verfahrensschritt c) folgende Schritte durchgeführt werden:
Wässern des Papiers (100) auf dem zylindrischen Körper (104);
Trocknen des Papiers (100) auf dem zylindrischen Körper (104); und
Entfernen des Fadens (106) von dem zylindrischen Körper (104);
daß nach dem Verfahrensschritt d) der Schritt des Öffnens der überlagerten Papierschichten durchgeführt wird.

3. Verfahren nach Anspruch 2, gekennzeichnet durch, den Schritt des Faltens des Papiers nach dem Schritt des Walkens.

4. Verfahren nach Anspruch 2 oder 3, dadurch gekennzeichnet,
daß das Trocknen des Papiers durch eine Wärmezuführung erfolgt.

5. Verfahren nach einem der Ansprüche 2 bis 4, dadurch gekennzeichnet,
daß vor dem Schritt des Trocknens des Papier dieses gewässert und mit Fixativen behandelt wird.

6. Verfahren nach einem der Ansprüche 2 bis 5, dadurch gekennzeichnet,
daß vor dem Schritt des Trocknens des Papiers dieses gefärbt wird.

7. Verfahren nach einem der Ansprüche 2 bis 6, dadurch gekennzeichnet,
daß der Schritt des Öffnens ein Glätten der Papierschichten einschließt.

8. Verfahren nach einem der Ansprüche 1 bis 7, dadurch gekennzeichnet,
daß die Verfahrensschritte a) bis d) mehrmals durchgeführt werden, wobei beim erneuten Umwickeln des Papiers dieses gegenüber seiner ursprünglichen Ausrichtung verdreht ist.

9. Verfahren nach einem der Ansprüche 1 bis 8, dadurch gekennzeichnet,
daß das Papier vorbehandelt wird, wobei das Vorbehandeln folgende Schritte umfaßt:
- Verleimen mehrerer Bögen Papier;
- Aufleimen von Papiertaschen;
- Einschneiden des Papiers; und
- Stanzen des Papiers.

10. Verfahren nach einem der Ansprüche 1 bis 9, dadurch gekennzeichnet,
daß das zusammengeschobene, gefaltete Papier (100) nach der Entfernung von dem zylindrischen Körper (104) auseinandergezogen wird.

11. Verfahren nach einem der Ansprüche 1 bis 10, dadurch gekennzeichnet,
daß der Verlauf des Faltmusters abwechselnd einen spitzen Abschnitt (200) und einen bogenförmigen Abschnitt (202) aufweist,
wobei der spitze Abschnitt (200) auf dem der Mantelfläche (102) zugewandten Abschnitt des Papiers gebildet ist, der mit dem Faden (106) in Kontakt ist,
wobei der bogenförmige Abschnitt (202) auf dem der Mantelfläche (102) abgewandten Abschnitt des Papiers durch das Zusammenschieben des Papiers (100) gebildet ist.

12. Verfahren nach einem der Ansprüche 1 bis 11, dadurch gekennzeichnet,
daß der Faden (106) durch Drehung des zylindrischen Körpers (104) um das Papier (100) gewickelt wird, wobei die Drehung durch einen Motor oder von Hand erfolgt.

13. Verfahren nach einem der Ansprüche 1 bis 12, dadurch gekennzeichnet,
daß zur Herstellung von Lampenschirmen unterschiedlicher Wölbung zylindrische Körper (104) mit unterschiedlichen Durchmessern verwendet werden.

14. Verfahren nach einem der Ansprüche 1 bis 13, dadurch gekennzeichnet,
daß die Wickeldichte des Fadens (106) variabel ist.

15. Verfahren nach einem der Ansprüche 1 bis 14, dadurch gekennzeichnet,
daß das Papier (100) vor dem Aufbringen auf dem zylindrischen Körper (104) auf eine vorbestimmte Form zugeschnitten wird.

16. Verfahren nach einem der Ansprüche 1 bis 15, dadurch gekennzeichnet,
daß das Papier (100) vor dem Aufbringen auf den zylindrischen Körper (104) in eine vorbestimmte Form gefaltet wird.

17. Verfahren nach einem der Ansprüche 5 bis 13, dadurch gekennzeichnet,
daß die Fixative Wasserdampf oder Wasserglas umfassen.

18. Verfahren zur Herstellung von Papierlampenschirmen, gekennzeichnet durch folgende Schritte:
a) Walken des Papiers (100);
b) zumindest einmaliges Umwickeln zumindest eines Teils einer Mantelfläche (102) eines zylindrischen Körpers (104) mit dem Papier (100);
c) Umwickeln des auf der Mantelfläche (102) aufgebrachten Papiers (100) mit einem Faden (106);
d) zumindest einmaliges Zusammenschieben und/oder Verdrehen des mit dem Faden (106) umwickelten Papiers (100) in eine Richtung entlang des zylindrischen Körpers (102), wodurch das Papier (100) gefaltet wird;
e) Wässern des gefalteten Papiers (100), und Behandeln des Papiers (100) mit Fixativen;
f) Trocknen des Papiers (100) auf dem zylindrischen Körper (104);
g) Entfernen des Fadens (106) von dem zylindrischen Körper (104);
h) Entfernen des zusammengeschobenen Papiers (100) von dem zylindrischen Körper (104); und
i) Öffnen der überlagerten Papierschichten.

19. Verfahren nach Anspruch 18, dadurch gekennzeichnet,
daß die Schritte b) und c) mehrmals wiederholt werden.

20. Verfahren nach Anspruch 18 oder 19, gekennzeichnet durch,
den Schritt des Faltens des Papiers nach dem Schritt des Walkens.

21. Verfahren nach einem der Ansprüche 18 bis 20, dadurch gekennzeichnet,
daß der Schritt des Öffnens ein Glätten der Papierschichten einschließt.

## Claims

1. Method of making paper lamp shades, characterized by the following steps:
a) wrapping paper (100) at least around part of a circumferential surface (102) of a cylindrical body (104);
b) wrapping a thread (106) around the paper (100) applied to said circumferential surface (102);
c) pushing together the paper (100) having the thread (106) wrapped therearound, in a direction along said cylindrical body (104), thereby folding said paper (100); and
d) removing said pushed together paper (100) from said cylindrical body (104).

2. Method according to claim 1, characterized in that, prior to method step a), a fulling step of the paper (100) is carried out;
that method step a) includes multiple wrapping and superimposition of the paper (100) on said cylindrical body (104);
that method step c) includes a twisting step during pushing together of the paper (100) on said cylindrical body (104);
that method steps b) and c) are carried out several times;
that after method step c) the following steps are performed:
watering said paper (100) on said cylindrical body (104);
drying said paper (100) on said cylindrical body (104); and
removing said thread (106) from said cylindrical body; and
that after method step (d), the step of opening of the superimposed paper layers is carried out.

3. Method according to claim 2, characterized by a paper folding step subsequent to said fulling step.

4. Method according to claim 2 or 3, characterized in that drying of the paper takes place by addition of heat.

5. Method according to any one of claims 2 to 4, characterized in that, prior to the step of drying of the paper, the latter is watered and treated with fixatives.

6. Method according to any one of claims 2 to 5, characterized in that, prior to the step of drying of the paper, the latter is subjected to dyeing.

7. Method according to any one of claims 2 to 6, characterized in that the step of opening includes smoothening of the paper layers.

8. Method according to any one of claims 1 to 7, characterized in that method steps a) to d) are carried out several times, and during new wrapping around of the paper, the latter is twisted with respect to its original orientation.

9. Method according to any one of claims 1 to 8, characterized in that the paper is pretreated, with said pretreatment including the following steps:
- glueing together several sheets of paper;
- adhering paper bags;
- cutting into the paper; and
- punching the paper.

10. Method according to any one of claims 1 to 9, characterized in that the pushed together, folded paper (100) is pulled apart after removal thereof from said cylindrical body (104).

11. Method according to any one of claims 1 to 10, characterized in that the course of the fold pattern comprises, in alternating manner, a pointed section (200) and an arcuate section (202),
with the pointed section (200) being formed in the section of the paper that faces said circumferential surface (102) and is in contact with said thread (106),
with said arcuate section (202) being formed by said pushing together of the paper (100) in the section of the paper facing away from said circumferential surface (102).

12. Method according to any one of claims 1 to 11, characterized in that the thread (102) is wrapped around said paper (100) by rotation of said cylindrical body (104), with said rotation being effected by a motor or by hand.

13. Method according to any one of claims 1 to 12, characterized in that cylindrical bodies (104) of different diameters are used for making lamp shades having different curvatures.

14. Method according to any one of claims 1 to 13, characterized in that the winding density of said thread (106) is variable.

15. Method according to any one of claims 1 to 14, characterized in that said paper (100), prior to application to said cylindrical body (104), is cut to a predetermined shape.

16. Method according to any one of claims 1 to 15, characterized in that said paper (100), prior to application to said cylindrical body (104), is folded to a predetermined shape.

17. Method according to any one of claims 5 to 13, characterized in that said fixatives comprise steam or water glass.

18. Method of making paper lamp shades, characterized by the following steps:
a) fulling said paper (100);
b) wrapping said paper (100) at least once and at least around part of a circumferential surface (102) of a cylindrical body (104);
c) wrapping a thread (106) around the paper (100) applied to said circumferential surface (102);
d) at least once, pushing together and/or twisting said paper (100) having the thread (106) wrapped therearound, in a direction along said cylindrical body (102), thereby folding said paper (100);
e) watering the folded paper (100), and treating said paper (100) with fixatives;
f) drying said paper (100) on said cylindrical body (104);
g) removing said thread (106) from said cylindrical body (104);
h) removing said pushed together paper (100) from said cylindrical body (104); and
i) opening said superimposed paper layers.

19. Method according to claim 18, characterized in that said steps b) and c) are repeated several times.

20. Method according to claim 18 or 19, characterized by the step of folding said paper after said fulling step.

21. Method according to any one of claims 18 to 20, characterized in that said step of opening includes smoothening of the paper layers.

## Revendications

1. Procédé de fabrication d'abat-jour en papier, caractérisé par les étapes suivantes consistant à:
a) entourer du papier (100) au moins une partie d'une surface d'enveloppe (102) d'un corps cylindrique (104),
b) entourer d'un fil (106) le papier (100) placé sur la surface d'enveloppe (102),
c) resserrer le papier (100) entouré du fil (106) dans un sens longitudinal du corps cylindrique (104), d'où le papier (100) est plié, et
d) retirer le papier (100) resserré du corps cylindrique (104).

2. Procédé suivant la revendication 1, caractérisé par le fait
qu'avant l'étape de procédé a), il est réalisé une étape de foulage du papier (100),
que l'étape de procédé a) inclut un entourage multiple et une superposition du papier (100) sur le corps cylindrique (104),
que l'étape de procédé c) inclut une étape de changement d'orientation lors du resserrage du papier (100) sur le corps cylindrique (104),
que les étapes de procédé b) et c) sont réalisées plusieurs fois,
qu'après l'étape de procédé c) sont réalisées les étapes suivantes consistant à:
tremper d'eau le papier (100) sur le corps cylindrique (104),
séchage du papier (100) sur le corps cylindrique (104), et
retrait du fil (106) du corps cylindrique (104),
qu'après l'étape de procédé d) est réalisée l'étape consistant à ouvrir les couches de papier superposées.

3. Procédé suivant la revendication 2, caractérisé par l'étape consistant à plier le papier après l'étape de foulage.

4. Procédé suivant la revendication 2 ou 3, caractérisé par le fait que le séchage du papier s'effectue par une alimentation de chaleur.

5. Procédé suivant l'une des revendications 2 à 4, caractérisé par le fait qu'avant l'étape de séchage du papier, celui-ci est trempé d'eau et traité à l'aide de fixateurs.

6. Procédé suivant l'une des revendications 2 à 5, caractérisé par le fait qu'avant l'étape de séchage du papier, celui-ci est teinté.

7. Procédé suivant l'une des revendications 2 à 6, caractérisé par le fait que l'étape de l'ouverture inclut un aplatissement des couches de papier.

8. Procédé suivant l'une des revendications 1 à 7, caractérisé par le fait que les étapes de procédé a) à d) sont réalisées plusieurs fois, lors du réenroulement du papier, celui-ci étant déplacé par rapport à son orientation originale.

9. Procédé suivant l'une des revendications 1 à 8, caractérisé par le fait que le papier est prétraité, le prétraitement comprenant les étapes suivantes consistant à:
- coller plusieurs feuilles de papier,
- appliquer par collage des poches en papier,
- entailler le papier, et
- estamper le papier.

10. Procédé suivant l'une des revendications 1 à 9, caractérisé par le fait qu'après le retrait du corps cylindrique (104), le papier (100) plié resserré est étiré.

11. Procédé suivant l'une des revendications 1 à 10, caractérisé par le fait que l'évolution du motif de pliage présente alternativement un segment pointu (200) et un segment arqué (202),
le segment pointu (200) étant formé sur le segment du papier orienté vers la surface d'enveloppe (102) qui est en contact avec le fil (106),
le segment arqué (202) étant formé sur le segment du papier opposé à la surface d'enveloppe (102) par le resserrage du papier (100).

12. Procédé suivant l'une des revendications 1 à 11, caractérisé par le fait que le fil (106) est entouré autour du papier (100) par rotation du corps cylindrique (104), la rotation s'effectuant à l'aide d'un moteur ou manuellement.

13. Procédé suivant l'une des revendications 1 à 12, caractérisé par le fait que pour la fabrication d'abat-jour à bombage différent, on utilise des corps cylindriques (104) de diamètres différents.

14. Procédé suivant l'une des revendications 1 à 13, caractérisé par le fait que la densité d'enroulement du fil (106) est variable.

15. Procédé suivant l'une des revendications 1 à 14, caractérisé par le fait qu'avant le placement sur le corps cylindrique (104), le papier (100) est découpé selon une forme prédéterminée.

16. Procédé suivant l'une des revendications 1 à 15, caractérisé par le fait qu'avant le placement sur le corps cylindrique (104), le papier (100) est plié selon une forme prédéterminée.

17. Procédé suivant l'une des revendications 5 à 13, caractérisé par le fait que les fixateurs incluent de la vapeur d'eau ou du silicate de soude.

18. Procédé de fabrication d'abat-jour en papier, caractérisé par les étapes suivantes consistant à:
a) fouler le papier (100),
b) entourer au moins une fois du papier (100) au moins une partie d'une surface d'enveloppe (102) d'un corps cylindrique (104),
c) entourer d'un fil (106) le papier (100) placé sur la surface d'enveloppe (102),
d) resserrer et/ou changer d'orientation au moins une fois le papier (100) entouré du fil (106) dans un sens longitudinal du corps cylindrique (102), d'où le papier (100) est plié,
e) tremper d'eau le papier (100) plié et traiter le papier (100) à l'aide de fixateurs,
f) sécher le papier (100) sur le corps cylindrique (104),
g) retirer le fil (106) du corps cylindrique (104),
h) retirer le papier (100) resserré du corps cylindrique (104), et
i) ouvrir les couches de papier superposées.

19. Procédé suivant la revendication 18, caractérisé par le fait que les étapes b) et c) sont répétées plusieurs fois.

20. Procédé suivant la revendication 18 ou 19, caractérisé par l'étape consistant à plier le papier après l'étape de foulage.

21. Procédé suivant l'une des revendications 18 à 20, caractérisé par le fait que l'étape de l'ouverture inclut un aplatissement des couches de papier.
